# EUROPÄISCHE PATENTSCHRIFT

(11) **EP 2 704 850 B1**
(45) Veröffentlichungstag und Bekanntmachung des Hinweises auf die Patenterteilung: **29.11.2017**
(21) Anmeldenummer: 12719595.6
(22) Anmeldetag: 04.05.2012
(51) Int. Cl.: B05B 1/30, B05B 7/02, B05B 7/04, B05B 7/06, B05B 7/08, B05B 15/06, B05B 1/04

(54) **FARBSPRITZGERÄT**
SPRAY PAINTING DEVICE
PULVÉRISATEUR DE PEINTURE

(30) Priorität: 06.05.2011 DE 102011100806
(43) Veröffentlichungstag der Anmeldung: 12.03.2014
(73) Patentinhaber: J. Wagner GmbH, 88677 Markdorf (DE)
(72) Erfinder: KRAYER, Elmar, 88045 Langenargen (DE)
(74) Vertreter: Otten, Roth, Dobler & Partner mbB Patentanwälte
(86) Internationale Anmeldenummer: PCT/EP2012/001914
(87) Internationale Veröffentlichungsnummer: WO 2012/152414

(56) Entgegenhaltungen:
- EP-A1- 1 880 771
- WO-A1-2005/000583
- DE-A1-102009 053 449
- DE-U1- 20 306 113

## Beschreibung

Die Erfindung betrifft ein Farbspritzgerät zur Erzeugung eines Farb-Formstrahls nach dem Oberbegriff des Anspruchs 1 sowie eine Nadel für ein Nadelventil für ein Farbspritzgerät.

Erfindungsgemäß kann das Farbspritzgerät auch für anderweitige luftgetriebene Auftragungsverfahren eingesetzt werden, welche von der erfindungsgemäßen Funktion der drehbaren Farb-Formstrahlerzeugung des Farbspritzgeräts Gebrauch machen.

Im Bereich der sprühenden Auftrageverfahren, beispielsweise beim Farbsprühen oder Lacksprühen existiert eine Vielzahl von technischen Grundprinzipien. Neben so genannten Airless-Verfahren, welche Farbe unter hohem Druck zerstäuben, und auf eine Oberfläche aufbringen, existieren eine Vielzahl von druckluftbetriebenen Verfahren. Dabei wird ein, aus einer Düse austretender Farbstrahl, mittels vorbeiströmender Luftmassen (Haupt-Zerstäubungsluft) vernebelt, und somit als Farbsprühnebel in Richtung einer Arbeitsebene transportiert. Die Arbeitsebene welche in einem angemessenen Arbeitsabstand für eine Beschichtung angeordnet ist, wird auf diese Weise vom Farbstrahl getroffen und die Farbe dadurch darauf aufgetragen. Aus dem Stand der Technik sind hierbei unter anderem kompressordruckluftbetriebene Geräte sowie so genannte HVLP-Geräte (High Volume Low Pressure) bekannt, welche sich in einigen Betriebsparametern, beispielsweise dem Düsenluftdruck von den konventionellen Hochdruckgeräten unterscheiden. Eine Gerätegattung aus dem Stand der Technik ist zur Bereitstellung eines Farb-Flachstrahls geeignet, welcher Vorteile beim Auftragen einer Farbe auf einer Oberfläche bietet. Im Vergleich zu einem radialsymmetrischen runden Farbstrahl bietet ein Flachstrahl eine erhöhte Homogenität bei der Farbauftragung, ähnlich eines Pinselauftrags oder eines Auftrags mittels einer Walze, wodurch das Farbbeschichtungsergebnis deutlich verbessert wird.

Aus dem Stand der Technik, beispielsweise aus der EP 0 596 939 B1 sind Farbsprühvorrichtungen bekannt, bei welchen ein radial symmetrischer runder Farbstrahl, welcher aus einer Farbdüse austritt, durch seitlich zur Farbdüse angeordnete Luftablenkungsmittel, welche in Form von so genannten Lufthörnern ausgebildet sind, deformiert wird, sodass im Bereich einer Arbeitsebene ein erzeugter Farb-Flachstrahl auftrifft.

Die DE 10 2009 053 449 A1 offenbart einen Sprühkopf zur Erzeugung eines Farb-Flachstrahls. Der Sprühkopf umfasst eine Farbdüse mit Nadelventil, eine Luftkulisse und eine in Luftströmungsrichtung nach der Luftkulisse angeordnete Luftkappe. Der aus der DE 10 2009 053 449 A1 bekannte Sprühkopf ermöglicht, dass auch Wandfarbe oder dickflüssige Lacke gut verarbeitet werden können. Abhängig von der Ausführung des Sprühkopfes weist der erzeugbare Flachstrahl eine vertikale oder horizontale Ausrichtung auf, so dass dieser entweder dazu geeignet ist die Farbe optimal bis an vertikale oder horizontale Mauerkanten zu aufzutragen. Ein Farb-Flachstrahl in horizontaler und vertikaler Richtung dient vor allem dazu, es dem Nutzer zu ermöglichen die Flächen in den zwei Hauptarbeitsrichtungen (=Pistolenbewegung) vertikal und horizontal zu beschichten. Dies ist insbesondere wichtig um den so genannten Beschichtungs-Kreuzgang ausführen zu können, bei welchem eine Fläche hintereinander einmal in vertikaler und einmal in horizontaler Arbeitsrichtung beschichtet wird, um strukturelle Abschattungen zu vermeiden. Aufgabe der Erfindung ist es ein Farbspritzgerät zur Erzeugung eines Farb-Formstrahls weiterzubilden, wobei das Farbspritzgerät geeignet ist, den Farb-Formstrahl - bei unveränderter Ausrichtung des Farbspritzgeräts im Raum - in unterschiedlicher Orientierung abzugeben.

Erfindungsgemäß wird diese Aufgabe ausgehend vom Oberbegriff des Anspruchs 1 durch den kennzeichnenden Teil des Anspruchs 1 gelöst. Vorteilhafte Weiterbildungen sowie zweckmäßige Ausgestaltungen sind in den abhängigen Ansprüchen dargestellt.

Die Erfindung betrifft ein Farbspritzgerät bei dem die Farbaustrittsöffnung zusammen mit dem Nadelkopf um die Längsachse der Nadel verdrehbar ist, um den Farb-Formstrahl in seiner Orientierung in Bezug auf die Längsachse zu verdrehen. Hierdurch ist es möglich den Farb-Formstrahl - bei unveränderter Ausrichtung des Farbspritzgeräts - um seine eigene Achse zu verdrehen. Dadurch kann beispielsweise mit einem zunächst als horizontal liegender Balken ausgebildeten Farb-Formstrahl gearbeitet werden um sodann, unter Vermeidung des Bespritzen einer von Farbe frei zu haltenden Fläche, mit einem als vertikal stehender Balken ausgebildeten Farb-Formstrahl an eine vertikal ausgerichtete Mauerkante heranzuspritzen. Eine derartige, rotatorische Verstellbarkeit des Farb-Formstrahls erlaubt es dem Nutzer insbesondere beim Bearbeiten von Randbereichen eine entspannte Haltung beizubehalten oder sich an angenehme Bewegungsabläufe zu gewöhnen. Weiterhin muss der Nutzer keine Torsionskraft aufbringen um das Farbspritzgerät, das als Farbspritzpistole oder Farbspritz- bzw. Farbsprühlanze ausgebildet ist, mit seiner insbesondere durch einen Farbbehälter und/oder Zufuhrleitungen bedingten exzentrischen Gewichtsverteilung um die Längsachse zu drehen. Kern der Erfindung ist somit eine Zweiteilung des Farbspritzgeräts in einen von Nutzer ein- oder beidhändig gegriffenen Grundeinheit und eine mit dem Grundkörper verdrehbar gekuppelte Abgabeeinheit, wobei die Abgabeeinheit gegenüber Grundeinheit verdrehbar ist, so dass ein kontinuierlicher Spritzvorgang gewährleistet ist.

Die gegenüber dem Stand der Technik vollkommen neue und bisher als unüblich angesehene Ausführung, Bestandteile der farbführenden Abschnitte eines Farbspritzgeräts um eine Längsachse drehbar auszubilden, und dabei eine gewährleistete Funktion ohne Verkleben mit Farbe oder Beschränkung des Funktionsumfangs in Kauf zu nehmen, soll in den folgenden Ausführungsbeispielen näher beschrieben werden. Die Ausführungsbeispiele beschreiben dabei einzelne Merkmale der Erfindung, der abhängigen Ansprüche oder Gruppen derselben. Die abhängigen Ansprüche sind jedoch nicht in ihrer Art als entsprechend dem Ausführungsbeispiel nach verbunden anzusehen. Sie bilden vielmehr einzelne Bausteine mit individuellen zweckmäßigen Merkmalen, welche vollständig oder zumindest teilweise im Ausführungsbeispiel realisiert und gezeigt werden.

Zur näheren Erläuterung zeigt somit:
- Fig. 1: eine erste Explosionsdarstellung eines erfindungsgemäßen Farbspritzgeräts,
- Fig. 2: einen zusammengesetzten Farbspritzkopf,
- Fig. 3: eine zweite Explosionsdarstellung eines Farbspritzkopfs mit Nadel,
- Fig. 4: einen Querschnitt durch ein zusammengesetztes Farbspritzgerät,
- Fig. 5: eine erfindungsgemäße Nadel für das Farbspritzgerät.

Im Einzelnen zeigt Fig. 1 eine Explosionsdarstellung eines Farbspritzgeräts 1. Das Farbspritzgerät wird in der Basis durch einen Körper 2 gebildet, an dessen unteren Ende eine Aufnahme 3 für einen Farbbehälter vorgesehen ist. Eine nicht dargestellte alternative Ausführungsform ist denkbar, indem die Aufnahme 3 für den Farbbehälter entfällt und eine Farbzuleitung dem Körper 2 die Farbe aus einem entfernt liegenden Behältnis zuführt. Dies ist beispielsweise in der deutschen Patentanmeldung der DE 10 2009 048 022 der Anmelderin beschrieben.

Der Körper 2 verfügt über einen Abzug 4, welcher am Körper 2 an einer Oberseite pendelnd aufgehängt ist und über ein seitlich im Abzugshebel 5 angeordnetes Sackloch oder eine Bohrung (hier durch Abdeckkappe 6 verdeckt) einen Kupplungsstift (in Fig. 4 dargestellt) mitnimmt. Dieser Kupplungsstift dient, wie aus dem Stand der Technik allgemein bekannt, zum Zurückziehen einer Nadel 7 gegen einen Federballast oder dergleichen, um ein Nadelventil zur Steuerung eines Farbaustritts zu bedienen.

Das erfindungsgemäße Farbspritzgerät 1 umfasst neben dem Körper 2 und der Nadel 7 eine Luftkulisse 8, eine Steuerscheibe 9, eine Luftkappe 10, eine Überwurfmutter 11 sowie einen Drehbetätiger 12 mit daran angeordneten Mitnehmern 13 sowie gegebenenfalls einen weiteren daran angeordneten Mitnehmer 14. Die Anordnung der bezeichneten Bauteile in Luftstromrichtung, ausgehend vom Körper 2, erfolgt in der in der Fig. 1 dargestellten Ausführung.

Die Luftkappe 10, die Steuerscheibe 9, die Luftkulisse 8 sowie die Nadel 7 bilden dabei eine Baueinheit 15 aus, welche die technischen Voraussetzungen für den Farbzerstäubungsvorgang bietet. Dabei greift die Nadel 7 mit ihrem Nadelkopf 16 in eine Farbaustrittsöffnung 17 ein, welche zentrisch in der Luftkulisse 8 angeordnet ist. Der Nadelkopf 16 ist in seiner Keilform dabei der Form der Farbaustrittsöffnung 17 derart angepasst, dass er diese durch Eingriff bei vollkommen hinein geschobener Stellung farbdicht verschließt. Die technischen Prinzipien eines Nadelventils, welches durch Zurückziehen der Nadel einen Öffnungsspalt in einer Farbaustrittsöffnung 17 bereitstellt, durch welchen sodann in dosierter Art und Weise Farbe austreten kann, sind aus dem Stand der Technik für rotatioinssymmetrische Nadeln und Farbaustrittsöffnungen mehrfach bekannt.

Fig. 2 zeigt eine zusammengesetzte Ausführung eines Spritzkopfs 20 eines erfindungsgemäßen Farbspritzgeräts. Der Spritzkopf 20 wird dabei durch die Luftkulisse 8, die darauf angeordnete Steuerscheibe 9, die diese abdeckende Luftkappe 10, die darüber angeordnete Überwurfmutter 11 sowie den darauf aufgeklemmten Drehbetätiger 12 und den weiteren Mitnehmer 14 gebildet. Die von Seiten des Körpers 2 ausgehende Nadel 7 ist vorliegend nicht dargestellt.

An der Farbaustrittsseite des Spritzkopfs 20 wird durch die Farbaustrittsöffnung 17 und die Nadel 7 (nicht dargestellt) eine Farbdüse 21 gebildet. Die vorliegend schlitzförmige Farbdüse 21 ist im Inneren einer Zerstäuberluftöffnung 22 in der Luftkappe 10 angeordnet. Der Rand der Zerstäuberluftöffnung 22 sowie der Rand der Farbaustrittsöffnung 17 definieren den die Farbdüse 21 umgebenden Ringspalt 23, durch welchen die Zerstäuberluft zur Zerstäubung der aus der Farbaustrittsöffnung 17 austretenden Farbe strömt. Auf diese Weise wird nach bekannten Zerstäubungsprinzipien ein Farbnebel erzeugt.

In Fortsetzung der Längsachse der schlitzförmig ausgebildeten Farbaustrittsöffnung 17 sind Lufthörner 24 derart angeordnet, dass sie einen gerichteten formgebenden Luftstrahl auf den aus der Farbaustrittsöffnung 17 und dem Ringspalt 23 austretenden Farbnebel richten und somit die Ausbildung eines Flachstrahls weiter verstärken. Dieses Prinzip ist aus dem eingangs genannten Stand der Technik der Anmelderin ebenfalls bekannt.

Auf der Überwurfmutter 11 ist über seitliche Klemmflügel 25 der Drehbetätiger 12 aufgeklemmt, welcher durch den hintergreifenden Formschluss 26 der Klemmflügel 25 dadurch auf der Überwurfmutter 11 um eine Längsachse 27 drehbar angeordnet ist. Der Drehbetätiger 12 weist jeweils zu den Lufthörnern 24 entsprechend angeordnete Mitnehmer 13 auf, welche durch formschlüssigen Umgriff eine Mitnahme der Lufthörner beim Verdrehen des Drehbetätigers 12 gewährleisten. Des Weiteren weist der Drehbetätiger 12 eine Sattelführung 30 auf, in welcher der weitere Mitnehmer 14 geführt ist, wobei der weitere Mitnehmer 14 wiederum über einen Klemmflügel 28 und einen formschlüssigen Hintergriff 29 am Drehbetätiger 12 derart befestigt ist, dass er entlang der Sattelführung 27 auf einer Kreisbahn um die Längsachse 27 verschiebbar ist. Der weitere Mitnehmer 14 bedient dabei einen Stift 31, welcher an der Steuerscheibe 9 angeordnet ist. Auf diese Weise kann die Steuerscheibe 9 hinter der Luftkappe 10 liegend durch den weiteren Mitnehmer 14 verdreht werden.

In Fig. 3 ist die entsprechend zur Fig. 1 dargestellte Explosionsdarstellung gezeigt, wobei der Pistolenkörper 2 nicht dargestellt ist und die Anordnung der einzelnen Bauteile um 90° in Richtung des in Luftstrom gesehenen Uhrzeigersinns gedreht wurden.

Die Nadel 7 weist auf ihrer im Nadelkopf 16 abgewandten Seite eine Dichtungsanordnung auf. Die Dichtungsanordnung umfasst eine Andruckfläche 40, vor welcher mindestens eine Dichtung 41 (vorliegend sind zwei Dichtungen vorgesehen) angeordnet ist. Die Dichtung bzw. die Dichtungen 41 wird durch ein auf der Nadel 7 angeordnetes Gewinde 42 über eine darauf aufgeschraubte Spannmutter 43 gehalten und kann in ihrer Dichtungswirkung durch entsprechende Vorspannung der Spannmutter 43 eingestellt werden.

In rückseitiger Richtung der Nadel 7 folgt anschließend auf die Dichtungsanordnung der Durchtritt 44 für den Kupplungsstift (in Fig. 4 dargestellt), welcher die Druckflächen 45 für die Kraftübertragung zum Zurückziehen der Nadel 7 umfasst.

Der Durchtritt 44 ist als im Wesentlichen viertelkreisförmiger Durchtritt 44 ausgebildet, wobei dieser Durchtritt 44 symmetrisch zur Längsachse 27 auf der anderen Seite der Nadel (hier nicht dargestellt) ebenfalls vorgesehen ist. Durch die im Wesentlichen viertel-kreisförmige Ausbildung des Durchtritts 44 wird ermöglicht, dass die Nadel um einen Winkel von ca. 90° entsprechend der Durchtrittsöffnung 44 verdrehbar ist, ohne dass Torsionswirkungen durch den durch die Nadel durchtretenden Kupplungsstift auf die Nadel 7 einwirken.

Neben der Anordnung der Druckfläche 45 und der Dichtung, welche in der späteren Fig. 5 näher beschrieben wird, zeigt Fig. 3 die Anordnung der Durchtrittsöffnungen für die einzelnen Luftführungen. Neben der Durchtrittsöffnung für die Zerstäuberluft 51, welche später durch den in Fig.2 beschriebenen Ringspalt 23 tritt, umfasst die Luftkulisse 8 Durchtrittsöffnungen für die Hörnerluft 50 sowie Durchtrittsöffnungen für die Ausgleichsluft 52. Die Steuerscheibe 9 umfasst zwei Steueröffnungen 53 und 54, welche bei Verdrehung der Steuerscheibe 9 um die Längsachse 27 entweder mit den Durchtrittsöffnungen für die Hörnerluft 50 oder den Durchtrittsöffnungen für die Ausgleichsluft 52 in Deckung gebracht werden können. Entsprechende Luftkanäle für die Hörnerluft und die Ausgleichsluft sind auch in der Luftkappe 10 vorhanden.

Die Steuerscheibe 9 ist in ihrem Durchmesser geringfügig kleiner ausgebildet, wie der Durchmesser der Luftkulisse 8. Die Luftkulisse 8 weißt auf ihrer der Steuerscheibe 9 zugewandten Oberfläche Federn 60 und 61 auf, zwischen welchen die Steuerscheibe 9 eingelegt und bei Rotation um die Längsachse 27 geführt wird. Mindestens eine der Federn 60, 61 ragt dabei in montiertem Zustand noch über die Steuerscheibe 9 hinaus, so dass sie zur definierten Anordnung und rotatorischen Positionsfixierung der Luftkappe 10 in eine, in der Luftkappe 10 auf der Kontaktseite zur Luftkulisse 8 und Steuerscheibe 9 angeordnete Nut 62 eingreift.

Die technische Funktion der beschriebenen umschaltbaren Luftwege zwischen einem Luftdurchtritt durch die Hörner 24 und einem Luftdurchtritt durch die Ausgleichsbohrungen 65 liegt in der Vermeidung eines Anstiegs des Innenluftdrucks im Farbspritzgerät. Da in den Geräten meist Gebläse zur Bereitstellung der Arbeitsluft verwendet werden, welche einen gewissen Volumenstrom zur eigenen Kühlung nutzen ist es von Nachteil, den Volumenstrom, welcher durch einen Spritzkopf hindurchtreten kann, zu verringern. Sobald daher zur Beeinflussung des abgegebenen Sprühstrahls die Sprühstrahl formenden Lufthörner 24 durch Bewegung der Steuerscheibe 9 über den Stift 31 abgeschaltet werden, würde sich ohne die Ausgleichsbohrungen 65 ein verminderter Gesamt-Luftvolumenstrom ergeben. Dies müsste das Gebläse verkraften. Soweit das Gebläse auf den Volumenstrom zur Kühlung angewiesen ist, muss das entsprechende Volumen durch die Ausgleichsbohrungen abgeblasen werden, um einen erhöhten Rückstau zu vermeiden und das Gebläse weiter ausreichend zu kühlen. Diese Technik wird für eine andere Gattung von Spritzpistolen im Stand der Technik EP'939 beschrieben.

Figur 4 zeigt einen Querschnitt durch ein erfindungsgemäßes Farbspritzgerät 1. Die einzelnen Bestandteile sind entsprechend der oben beschriebenen Bezugszeichen gekennzeichnet.

Ausgehend von einem nicht dargestellten Farb-Förderrohr in einem an der Aufnahme 3 angeschraubten Farbbehälter wird Farbe durch ein Steigrohr 70 über den Farbraum 71 zur Farbdüse 21 transportiert. Der Farbraum 71 ist dabei um wesentlichen als die Nadel 7 vollständig aufnehmende Hülse mit einer Durchtrittsöffnung für den Kupplungsstift 72 und dem Zugang des Steigrohrs 70 ausgebildet. Im Betrieb wird nur der vordere Teil des Farbraums 71 mit Farbe gefüllt.

Im Inneren des Farbraums ist die Nadel 7 zur Öffnung der Farbaustrittsöffnung 17 verschiebbar entlang der Längsachse 27 angeordnet. Die Nadel kann als zweiteilige Ausführung vorgesehen werden, wenn beispielsweise ein vorderer Abschnitt 75 mit dem Nadelkopf 16 aus einem anderen Material hergestellt werden soll, wie ein hinterer Abschnitt 76. Dies ist beispielsweise für die Ausbildung des Nadelkopfes als Verschleißteil vorzusehen, welcher gegenüber der restlichen Anordnung häufiger ausgetauscht werden soll. Grundsätzlich bestünde auch die Möglichkeit, ein einfaches Drehgelenk durch die ineinander geschobenen Teile des vorderen und hinteren Abschnitts 75, 76 auszubilden, um den Nadelkopf 16 mit der Farbaustrittsöffnung 17 drehbar zu lagern. In diesem Falle könnte der oben beschriebene halbkreisförmige Durchtritt entfallen. Problematisch an dieser eher verschlechterten Ausführungsform könnte ein Verkleben der Bauteile durch Farbe sein.

In Fig. 5 ist eine erfindungsgemäße Nadel 7 im Detail dargestellt. Im Gegensatz zu herkömmlichen, aus dem Stand der Technik bekannten Durchführungen der Nadel durch ein Im Gehäuse fest angeordnetes Dichtungspaket, welches teuer und konstruktiv aufwändig ist, ist vorliegend die Dichtungsanordnung auf der Nadel 7 fixiert. Ob die Nadel dabei als zweiteilige Ausführung, wie vorliegend dargestellt ausgebildet ist, oder als einteilige Nadel vorliegt, ist für die Dichtungsanordnung und die folgend beschriebene Funktionalität unerheblich.

Speziell im Profi-Werkzeugbereich sind in ihrer Spannung einstellbare Dichtungspakete oftmals von großem Vorteil. Die Einstellung bzw. Nachstellung einer Dichtungsspannung bewirkt Zugang zum optimalen Abzugs-Druckpunkt, welcher durch die Gleitreibung der Nadel 7 in der Dichtung, bzw. vorliegend durch die der Dichtung 41 im Farbraum 71 bestimmt wird.

Die Einstellbarkeit ist vorliegend durch die Spannung gegeben, welche mit der Spannmutter 43 auf das Dichtungspaket, bestehend aus den zwei Dichtringen 41 ausgeübt wird, gegeben. Die Spannmutter 43 wird auf dem Gewinde 42 dazu gegen die Dichtungen 41 geschraubt und presst diese an die Andruckfläche 40. Je nach Anpresskraft wird radial nach außen von der Längsachse 27 ein Dichtungswulst erzeugt, der gegenüber der Wand des Farbraums 71 die Dichtwirkung herbeiführt.

Alternativ besteht auch die Möglichkeit dass ein Kupplungsmittel des Nadelabzugs 4,5 an einer in Bezug auf die Längsachse 27 radialen Verbreiterung oder radialen Einschnürung der Nadel 7 anliegt, und diese somit in der Art eines Tellermitnehmers bewegt.

Die Erfindung umfasst somit auch ein Farbspritzgerät zur Erzeugung eines Farbstrahls mit einer in einem Kanal verschiebbar aufgenommenen Nadel 7, wobei ein farbführender Abschnitt des Kanals durch eine die Nadel ummantelnde Dichtung abgedichtet ist, und die Dichtung in axialer Richtung zu der Nadel fixier ist.

Die Dichtung ist dabei zwischen einem ersten Anschlag und einem zweiten Anschlag fixiert wobei vorzugsweise mindestens ein Anschlag auf der Nadel in axialer Richtung verstellbar ist.

Zur verbesserten Führung der Dichtung ist diese in Umlaufrichtung zu der Nadel fixiert, beispielsweise durch eine formschlüssige Nut-Feder Drehfixierung oder einer rauen Struktur auf der Andruckfläche 40, z.B. einer Zahnscheibenstruktur.

Soweit die Nadel 7 zweiteilig oder mehrteilig vorgesehen ist, können der vordere Nadelabschnitt 75 und der hintere Nadelabschnitt 76 gegeneinander um eine gemeinsame Längsachse 27 verdrehbar ausgebildet sein. Vorteilhafter Weise ist dabei dass das erste Material des vorderen Abschnitts 75 ein Kunststoffmaterial (bspw. POM-Werkstoff) ist und dass das zweite Material des hinteren Abschnitts 76 ein metallisches Material (beispielsweise Zinkguss) ist. Der vordere Abschnitt 75 kann dabei bei der Herstellung durch Umspritzen des hinteren Abschnitts 76 mit diesem Verbunden werden.

Es ist darüber hinaus vorteilhaft, dass die Farbaustrittsöffnung 17 aus einem dritten Material ausgebildet ist, welches härter ist als das Material des vorderen Nadelabschnitts 75 und dass das dritte Material insbesondere Keramik und insbesondere Sinterkeramik ist.

### Bezugszeichenliste:

- 1: Farbspritzgerät
- 2: Körper
- 3: Aufnahme
- 4: Abzug
- 5: Abzugshebel
- 6: Abdeckkappe
- 7: Nadel
- 8: Luftkulisse
- 9: Steuerscheibe
- 10: Luftkappe
- 11: Überwurfmutter
- 12: Drehbetätiger
- 13: Mitnehmer
- 14: weiterer Mitnehmer
- 15: Baueinheit
- 16: Nadelkopf
- 17: Farbaustrittsöffnung
- 20: Spritzkopf
- 21: Farbdüse
- 22: Zerstäuberluftöffnung
- 23: Ringspalt
- 24: Lufthorn
- 25: Klemmflügel
- 26: Formschluss
- 27: Längsachse
- 28: Klemmflügel
- 29: formschlüssiger Hintergriff
- 30: Sattelführung
- 40: Andruckfläche
- 41: Dichtung
- 42: Gewinde
- 43: Spannmutter
- 44: Durchtritt
- 45: Druckfläche
- 50: Durchttrittsöffnung für die Hörnerluft
- 51: Durchttrittsöffnung für die Zerstäuberluft
- 52: Durchttrittsöffnung für die Ausgleichsluft
- 53: Steueröffnung
- 54: Steueröffnung
- 60: Feder
- 61: Feder
- 62: Nut
- 65: Ausgleichsbohrung
- 70: Steigrohr
- 71: Farbraum
- 72: Kupplungsstift
- 75: vorderer Abschnitt
- 76: hinterer Abschnitt

## Patentansprüche

1. Farbspritzgerät (1) zur Erzeugung eines Farb-Formstrahls, umfassend eine in einem Ringspalt (23) positionierte Farbdüse, wobei die Farbdüse (21) eine Nadel (7) mit einem Nadelkopf (16) sowie eine Farbaustrittsöffnung (17) umfasst, wobei der Nadelkopf (16) gegenüber der Farbaustrittsöffnung (17) auf einer Längsachse (27) der Nadel (7)zur Steuerung eines aus der Farbaustrittsöffnung (17) und dem Nadelkopf (16) gebildeten Nadelventils verschiebbar ist und wobei der Nadelkopf (16) in einer geschlossenen Stellung der Farbdüse (21) in Bezug auf die Längsachse (27) formschlüssig in der Farbaustrittsöffnung (17) steckt, **dadurch gekennzeichnet, dass** die Farbaustrittsöffnung (17) zusammen mit dem Nadelkopf (16) um die Längsachse (27) verdrehbar ist, um den Farb-Formstrahl in seiner Orientierung in Bezug auf die Längsachse (27) bei unveränderter Ausrichtung des Farbspritzgeräts im Raum zu verdrehen.

2. Farbspritzgerät (1) nach Anspruch 1, **dadurch gekennzeichnet, dass** die Nadel (7) als torsionssteife Nadel (7) ausgebildet ist, wobei die Nadel (7) über an der Nadel (7) und an einem Nadelabzug (4,5) angeordnete Druckflächen derart mit dem Nadelabzug (4,5) verbunden ist, dass die Nadel (7) unter Vermeidung einer dauerhaft auf den Nadelabzug (4,5) wirkenden Torsionskraft um wenigstens 90° um die Längsachse (27) verdrehbar ist.

3. Farbspritzgerät (1) nach Anspruch 1 oder 2, **dadurch gekennzeichnet, dass** ein Kupplungsmittel insbesondere ein Kupplungsstift (72) des Nadelabzugs (4,5) einen Durchtritt (44) in der Nadel (7) mit Spiel durchgreift oder dass ein Kupplungsmittel des Nadelabzugs (4,5) an einer in Bezug auf die Längsachse (27) radialen Verbreiterung oder radialen Einschnürung der Nadel (7) anliegt.

4. Farbspritzgerät (1) nach Anspruch 1, 2 oder 3, **dadurch gekennzeichnet, dass** die Nadel (7) einen ersten Nadelabschnitt (75) umfasst, an welchem der Nadelkopf (16) ausgebildet ist und dass die Nadel mindestens einen zweiten Nadelabschnitt (76) umfasst, welcher mit einem Nadelabzug in Verbindung steht, wobei der erste und das zweite Nadelabschnitt in Bezug auf die Längsachse (27) gegeneinander verdrehbar sind, wobei der erste Nadelabschnitt (75) beim Verstellen des Farb-Formstrahls zusammen mit der Farbaustrittsöffnung (17) um die Längsachse (27) verdreht wird und wobei der zweite Nadelabschnitt (76) beim Verstellen des Farb-Formstrahls unter Vermeidung einer Drehung um die Längsachse (27) in gleich bleibender Drehstellung an den Nadelabzug gekoppelt ist.

5. Farbspritzgerät (1) nach einem der vorhergehenden Ansprüche, **dadurch gekennzeichnet, dass**
- das Farbspritzgerät einen Spritzkopf (20) umfasst, wobei der Spritzkopf (20) eine Überwurfmutter (11) und einen Drehbetätiger (12) umfasst,
- wobei der Drehbetätiger (12) drehbar auf oder unter der Überwurfmutter (11) gelagert ist, mit welcher die Farbaustrittsöffnung (17) an einem Körper (2) des Farbspritzgerätes (1) befestigt ist,
- wobei der Drehbetätiger (12) wenigstens einen Mitnehmer (13) umfasst, durch welchen der in einer Luftkappe (10) ausgebildete Ringspalt (23) und die an einer Luftkulisse ausgebildete Farbaustrittsöffnung (17) bei einer Drehung des Drehbetätigers (12) um die Längsachse (27) gedreht werden.

6. Farbspritzgerät (1) nach einem der vorhergehenden Ansprüche, **dadurch gekennzeichnet, dass**
- der Sprühkopf (20) neben der Luftkulisse (8) mit der Farbaustrittsöffnung (17) und der Luftkappe (10) mit dem Ringspalt (23), eine Steuerscheibe (9) umfasst,
- wobei eine aus der Luftkappe (10), der Luftkulisse (8), der Steuerscheibe (9) und der Nadel (7) bestehende Baueinheit (15) an dem Körper (2) des Farbspritzgeräts (1) befestigt ist,
- wobei die Baueinheit (15) durch den wenigstens einen Mitnehmer (13) des Drehbetätigers (12) um die Längsachse (27) gedreht wird.

7. Farbspritzgerät (1) nach einem der vorhergehenden Ansprüche, **dadurch gekennzeichnet, dass** innerhalb der Baueinheit (15) die Bauteile Luftkappe (10), Luftkulisse (8) und Nadel (7) bzgl. einer Verdrehung um die Längsachse (27) miteinander gekoppelt sind, wobei die Steuerscheibe (9) in dieser Baueinheit gegenüber den anderen Bauteilen der Baueinheit verdrehbar ist und insbesondere um einen Winkel von 10° bis 45° und vorzugsweise um einen Winkel von etwa 30° verdrehbar ist.

8. Farbspritzgerät (1) nach einem der vorhergehenden Ansprüche, **dadurch gekennzeichnet, dass**
- der Drehbetätiger (12) einen weiteren Mitnehmer (14) umfasst, durch welchen die Luftsteuerscheibe (9) in jeder Drehstellung des Drehbetätigers (12) gegenüber den anderen Bauteilen (10, 8, 7) der Baueinheit (15) verdrehbar ist,
- wobei ein Verstellen einer Luftversorgung der Luftkappe (10) durch eine Relativverschiebung des weiteren Mitnehmers (14) gegenüber einer Sattelführung (30) des Drehbetätigers (12) erfolgt und
- wobei der weitere Mitnehmer (13) insbesondere formschlüssig mit der Luftsteuerscheibe (9) gekoppelt ist.

9. Farbspritzgerät (1) nach einem der vorangegangenen Ansprüche, **dadurch gekennzeichnet, dass** eine Nadel (7) mit einem Nadelkopf (16) vorgesehen ist, wobei der Nadelkopf (16) gegenüber der Farbaustrittsöffnung (17) auf einer Längsachse (27) der Nadel (7) zur Steuerung eines aus der Farbaustrittsöffnung (17) und dem Nadelkopf (16) gebildeten Nadelventils in einem Farbraum (71) verschiebbar ist und wobei ein farbführender Abschnitt des Farbraums (71) durch eine die Nadel (7) ummantelnde Dichtung (41) abgedichtet ist, **dadurch gekennzeichnet, dass** die Dichtung (41) in axialer Richtung zu der Nadel (7) fixier ist.

10. Farbspritzgerät nach einem der vorangegangenen Ansprüche, **dadurch gekennzeichnet, dass** die Nadel (7) als zweiteilige Nadel mit einem vorderen Abschnitt (75) und einem hinteren Abschnitt (76) sowie einem keilförmigen Nadelkopf (16) ausgebildet ist.

## Claims

1. Paint-spraying apparatus (1) for producing a shaped paint jet, comprising a paint nozzle positioned in an annular gap (23), wherein the paint nozzle (21) comprises a needle (7) with a needle head (16) and a paint outlet opening (17), wherein the needle head (16) is displaceable with respect to the paint outlet opening (17) over a longitudinal axis (27) of the needle (7) in order to control a needle valve formed from the paint outlet opening (17) and the needle head (16), and wherein the needle head (16), in a closed position of the paint nozzle (21), is plugged in a form-fitting manner with respect to the longitudinal axis (27) in the paint outlet opening (17), **characterized in that** the paint outlet opening (17) is rotatable together with the needle head (16) about the longitudinal axis (27) in order to rotate the orientation of the shaped paint jet with respect to the longitudinal axis (27) with unchanged alignment of the paint-spraying apparatus in space.

2. Paint-spraying apparatus (1) according to Claim 1, **characterized in that** the needle (7) is formed as a torsionally rigid needle (7), wherein the needle (7) is connected to the needle trigger (4, 5) via pressure surfaces arranged on the needle (7) and on a needle trigger (4, 5), in such a way that the needle (7) can be rotated through at least 90° about the longitudinal axis (27) whilst avoiding a lasting torsional force acting on the needle trigger (4, 5).

3. Paint-spraying apparatus (1) according to Claim 1 or 2, **characterized in that** a coupling means, in particular a coupling pin (72), of the needle trigger (4, 5) passes through a passage (44) in the needle (7) with play, or **in that** a coupling means of the needle trigger (4, 5) bears against a radial widening or radial constriction of the needle (7) with respect to the longitudinal axis (27).

4. Paint-spraying apparatus (1) according to Claim 1, 2 or 3, **characterized in that** the needle (7) comprises a first needle portion (75), on which the needle head (16) is formed, and **in that** the needle comprises at least one second needle portion (76), which is connected to a needle trigger, wherein the first and the second needle portion are rotatable relative to one another with respect to the longitudinal axis (27), wherein the first needle portion (75), with adjustment of the shaped paint jet, is rotated together with the paint outlet opening (17) about the longitudinal axis (27), and wherein the second needle portion (76), with adjustment of the shaped paint jet, is coupled to the needle trigger in the same rotary position with avoidance of rotation about the longitudinal axis (27).

5. Paint-spraying apparatus (1) according to one of the preceding claims, **characterized in that**
- the paint-spraying apparatus comprises a spray head (20), wherein the spray head (20) comprises a cap nut (11) and a rotary actuator (12),
- wherein the rotary actuator (12) is mounted rotatably on or beneath the cap nut (11), by means of which the paint outlet opening (17) is fastened to a body (2) of the paint-spraying apparatus (1),
- wherein the rotary actuator (12) comprises at least one driver (13), by means of which the annular gap (23) formed in an air cap (10) and the paint outlet opening (17) formed on an air link are rotated about the longitudinal axis (27) which rotation of the rotary actuator (12).

6. Paint-spraying apparatus (1) according to one of the preceding claims, **characterized in that**
- the spray head (20), besides the air link (8) with the paint outlet opening (17) and the air cap (10) with the annular gap (23), comprises a control disk (9),
- wherein a structural unit (15) consisting of the air cap (10), the air link (8), the control disk (9) and the needle (7) is secured to the body (2) of the paint-spraying apparatus (1),
- wherein the structural unit (15) is rotated about the longitudinal axis (27) by the at least one driver (13) of the rotary actuator (12).

7. Paint-spraying apparatus (1) according to one of the preceding claims, **characterized in that**, within the structural unit (15), the component parts formed by the air cap (10), air link (8) and needle (7) are coupled to one another in terms of a rotation about the longitudinal axis (27), wherein the control disk (9) in this structural unit is rotatable with respect to the other component parts of the structural unit and in particular is rotatable through an angle from 10° to 45° and preferably through an angle of approximately 30°.

8. Paint-spraying apparatus (1) according to one of the preceding claims, **characterized in that**
- the rotary actuator (12) comprises a further driver (14), by means of which the air control disk (9) can be rotated in any rotational position of the rotary actuator (12) with respect to the other component parts (10, 8, 7) of the structural unit (15),
- wherein an air supply of the air cap (10) is adjusted by a relative displacement of the further driver (14) with respect to a saddle guide (30) of the rotary actuator (12), and
- wherein the further driver (13) is coupled in particular in a form-fitting manner to the air control disk (9).

9. Paint-spraying apparatus (1) according to one of the preceding claims, **characterized in that** a needle (7) is provided with a needle head (16), wherein the needle head (16) is displaceable in a paint chamber (71) with respect to the paint outlet opening (17) over a longitudinal axis (27) of the needle (7) in order to control a needle valve formed from the paint outlet opening (17) and the needle head (16), and wherein a paint-carrying portion of the paint chamber (71) is sealed by a seal (41) sheathing the needle (7), **characterized in that** the seal (41) is fixed in the axial direction relative to the needle (7).

10. Paint-spraying apparatus according to one of the preceding claims, **characterized in that** the needle (7) is formed as a two-part needle with a front portion (75) and a rear portion (76) and also a wedge-shaped needle head (16).

## Revendications

1. Pulvérisateur de peinture (1) pour la production d'un jet profilé de peinture, comprenant une buse à peinture positionnée dans une fente annulaire (23), dans lequel la buse à peinture (21) comprend une aiguille (7) avec une tête d'aiguille (16) ainsi qu'un orifice de sortie de peinture (17), dans lequel la tête d'aiguille (16) est déplaçable par rapport à l'orifice de sortie de peinture (17) sur un axe longitudinal (27) de l'aiguille (7) pour la commande d'une soupape à aiguille formée par l'orifice de sortie de peinture (17) et la tête d'aiguille (16) et dans lequel la tête d'aiguille (16) dans une position fermée de la buse à peinture (21) s'engage par emboîtement dans l'orifice de sortie de peinture (17) par rapport à l'axe longitudinal (27), **caractérisé en ce que** l'orifice de sortie de peinture (17) peut tourner de concert avec la tête d'aiguille (16) autour de l'axe longitudinal (27), afin de faire tourner le jet profilé de peinture dans l'espace en ce qui concerne son orientation par rapport à l'axe longitudinal (27) pour une orientation inchangée du pulvérisateur de peinture.

2. Pulvérisateur de peinture (1) selon la revendication 1, **caractérisé en ce que** l'aiguille (7) est réalisée sous la forme d'une aiguille rigide à la torsion (7), dans lequel l'aiguille (7) est assemblée à un étrier d'aiguille (4, 5) par des faces de pression disposées sur l'aiguille (7) et sur l'étrier d'aiguille (4, 5), de telle manière que l'aiguille (7) puisse tourner d'au moins 90° autour de l'axe longitudinal (27) tout en évitant une force de torsion agissant de façon durable sur l'étrier d'aiguille (4, 5).

3. Pulvérisateur de peinture (1) selon la revendication 1 ou 2, **caractérisé en ce qu'**un moyen de couplage, en particulier une tige de couplage (72) de l'étrier d'aiguille (4, 5), traverse avec du jeu un passage (44) dans l'aiguille (7) ou **en ce qu'**un moyen de couplage de l'étrier d'aiguille (4, 5) s'applique sur un élargissement radial ou sur un étranglement radial de l'aiguille (7) par rapport à l'axe longitudinal (27).

4. Pulvérisateur de peinture (1) selon la revendication 1, 2 ou 3, **caractérisé en ce que** l'aiguille (7) comprend une première partie d'aiguille (75), sur laquelle la tête d'aiguille (16) est formée, et **en ce que** l'aiguille comprend au moins une deuxième partie d'aiguille (76), qui est en liaison avec un étrier d'aiguille, dans lequel la première et la deuxième parties d'aiguille peuvent tourner l'une par rapport à l'autre par rapport à l'axe longitudinal (27), dans lequel la première partie d'aiguille (75) tourne autour de l'axe longitudinal (27) lors du déplacement du jet profilé de peinture de concert avec l'orifice de sortie de peinture (17) et dans lequel la deuxième partie d'aiguille (76) est couplée à l'étrier d'aiguille dans une position rotative restant la même lors du déplacement du jet profilé de peinture tout en évitant une rotation autour de l'axe longitudinal (27).

5. Pulvérisateur de peinture (1) selon l'une quelconque des revendications précédentes, **caractérisé en ce que**
- le pulvérisateur de peinture comprend une tête de pulvérisation (20), dans lequel la tête de pulvérisation (20) comprend un écrou-raccord (11) et un actionneur rotatif (12),
- dans lequel l'actionneur rotatif (12) est monté de façon rotative sur ou sous l'écrou-raccord (11), avec lequel l'orifice de sortie de peinture (17) est fixé à un corps (2) du pulvérisateur de peinture (1),
- dans lequel l'actionneur rotatif (12) comprend au moins un élément d'entraînement (13), au moyen duquel la fente annulaire (23) formée dans une coiffe à air (10) et l'orifice de sortie de peinture (17) formé sur une coulisse à air tournent autour de l'axe longitudinal (27) lors d'une rotation de l'actionneur rotatif (12).

6. Pulvérisateur de peinture (1) selon l'une quelconque des revendications précédentes, **caractérisé en ce que**
- la tête de pulvérisation (20) comprend, en plus de la coulisse à air (8) avec l'orifice de sortie de peinture (17) et de la coiffe à air (10) avec la fente annulaire (23), un disque de commande (9),
- dans lequel une unité de construction (15) composée de la coiffe à air (10), de la coulisse à air (8), du disque de commande (9) et de l'aiguille (7) est fixée sur le corps (2) du pulvérisateur de peinture (1),
- dans lequel l'unité de construction (15) est mise en rotation autour de l'axe longitudinal (27) au moyen dudit au moins un élément d'entraînement (13) de l'actionneur rotatif (12).

7. Pulvérisateur de peinture (1) selon l'une quelconque des revendications précédentes, **caractérisé en ce qu'**à l'intérieur de l'unité de construction (15) les composants coiffe à air (10), coulisse à air (8) et aiguille (7) sont couplés l'un à l'autre par rapport à une rotation autour de l'axe longitudinal (27), dans lequel le disque de commande (9) dans cette unité de construction (15) peut tourner par rapport aux autres composants de l'unité de construction et en particulier peut tourner d'un angle de 10° à 45° et de préférence d'un angle d'environ 30°.

8. Pulvérisateur de peinture (1) selon l'une quelconque des revendications précédentes, **caractérisé en ce que**
- l'actionneur rotatif (12) comprend un autre élément d'entraînement (14), au moyen duquel le disque de commande d'air (9) peut tourner, dans chaque position de rotation de l'actionneur rotatif (12), par rapport aux autres composants (10, 8, 7) de l'unité de construction (15),
- dans lequel un déplacement d'une alimentation en air de la coiffe à air (10) est effectué par un déplacement relatif de l'autre élément d'entraînement (14) par rapport à un guide d'étrier (30) de l'actionneur rotatif (12) et
- dans lequel l'autre élément d'entraînement (13) est couplé en particulier par emboîtement au disque de commande d'air (9).

9. Pulvérisateur de peinture (1) selon l'une quelconque des revendications précédentes, **caractérisé en ce qu'**il est prévu une aiguille (7) avec une tête d'aiguille (16), dans lequel la tête d'aiguille (16) est déplaçable dans une chambre à peinture (71) par rapport à l'orifice de sortie de peinture (17) sur un axe longitudinal (27) de l'aiguille (7) pour la commande d'une soupape à aiguille formée par l'orifice de sortie de peinture (17) et la tête d'aiguille (16) et dans lequel une partie de la chambre à peinture (71) conduisant la peinture est rendue étanche par un joint (41) entourant l'aiguille (7), **caractérisé en ce que** le joint (41) est fixé en direction axiale à l'aiguille (7).

10. Pulvérisateur de peinture selon l'une quelconque des revendications précédentes, **caractérisé en ce que** l'aiguille (7) est réalisée sous la forme d'une aiguille en deux parties avec une partie avant (75) et une partie arrière (76) ainsi qu'avec une tête d'aiguille (16) en forme de coin.
